# FASCICULE DE BREVET EUROPEEN

(11) **EP 3 186 435 B1**
(45) Date de publication et mention de la délivrance du brevet: **01.08.2018**
(21) Numéro de dépôt: 15757540.8
(22) Date de dépôt: 21.08.2015
(51) Int. Cl.: D06F 75/28

(54) **APPAREIL ÉLECTROMÉNAGER COMPORTANT UNE BASE GÉNÉRATRICE DE VAPEUR ALIMENTÉE PAR UN CÂBLE ÉLECTRIQUE**
ELEKTRISCHES HAUSHALTSGERÄT MIT EINEM DAMPFERZEUGENDEN, VON EINEM ELEKTROKABEL GESPEISTEN SOCKEL
HOUSEHOLD ELECTRICAL APPLIANCE INCLUDING A STEAM-GENERATING BASE SUPPLIED BY AN ELECTRIC CABLE

(30) Priorité: 26.08.2014 FR 1457997
(43) Date de publication de la demande: 05.07.2017
(73) Titulaire: SEB S.A., 69130 Ecully (FR)
(72) Inventeur: ANDRADE, Anthony, 38790 St Georges d'Esperanche (FR); METAY, Cédric, 38270 Primarette (FR); LOPRETE, Stéphane, 38460 Verna (FR)
(74) Mandataire: Bourrières, Patrice
(86) Numéro de dépôt international: PCT/FR2015/052248
(87) Numéro de publication internationale: WO 2016/030617

(56) Documents cités:
- EP-A1- 2 636 790
- WO-A1-2004/007829
- WO-A1-2010/089565
- WO-A1-2013/167700
- FR-A1- 2 600 681

## Description

La présente invention se rapporte à un appareil électroménager comportant une base génératrice de vapeur et un dispositif de repassage et/ou défroissage reliés entre eux par un cordon, dans lequel la base est alimentée électriquement par un câble destiné à être relié à un réseau domestique, le câble comportant une extrémité munie d'un connecteur permettant de raccorder électriquement le câble à un connecteur de forme complémentaire porté par la base et accessible depuis l'extérieur de la base.

Il est connu de l'art antérieur un appareil électroménager de repassage comportant une base génératrice de vapeur reliée par un cordon à un fer à repasser, la base génératrice étant alimentée électriquement au moyen d'un câble comprenant une extrémité munie d'une fiche destinée à être introduite dans une prise murale pour permettre son raccordement à un réseau électrique.

Toutefois, en fonction des pays, le type de fiche utilisée varie de sorte que, pour pouvoir être vendu dans ces différents pays, l'appareil doit être fabriqué avec différents types de fiches, ce qui complique la logistique de fabrication, complexifie l'assemblage de l'appareil et augmente le coût de fabrication. De plus, le bon fonctionnement de l'appareil est généralement testé au niveau d'un poste de contrôle situé à la fin de la ligne de production, ce test ne pouvant être effectué qu'en branchant manuellement la fiche de l'appareil sur un dispositif d'alimentation, ce qui est une opération fastidieuse pour l'opérateur en charge du test.

Il est connu, de la demande de brevet WO 2013/167700, un appareil de repassage comportant une base génératrice de vapeur reliée par un cordon à un fer à repasser, la base étant alimentée électriquement par un câble comprenant une extrémité munie d'un connecteur permettant de raccorder le câble à un connecteur de forme complémentaire porté par une face latérale de la base. Dans ce document, le câble est amovible de la base génératrice de vapeur et peut être connecté directement à l'extrémité du cordon du fer à repasser pour alimenter le fer à repasser sans passer par la base.

Un tel appareil présente cependant l'inconvénient de posséder un connecteur sur le côté de la base qui est disgracieux et peut se déconnecter involontairement lorsqu'une traction est exercée sur le câble.

Aussi, un but de la présente invention est de remédier à ces inconvénients en proposant un appareil électroménager comportant un base génératrice de vapeur alimentée électriquement par un câble pouvant comporter différents types de fiches en fonction du pays de commercialisation, qui soit plus simple à fabriquer tout en restant esthétique et fiable d'utilisation.

A cet effet, l'invention a pour objet un appareil électroménager comportant une base génératrice de vapeur et un dispositif de repassage et/ou défroissage reliés entre eux par un cordon, la base étant alimentée électriquement par un câble destiné à être relié à un réseau domestique, le câble comportant une extrémité munie d'un connecteur permettant de raccorder électriquement le câble à un connecteur de forme complémentaire porté par la base et accessible depuis l'extérieur de la base, caractérisé en ce que le connecteur de forme complémentaire est disposé au fond d'une cavité ménagée sur une face inférieure de la base, la face inférieure comportant une rainure dans laquelle le câble vient se positionner lorsque le câble est connecté à la base, la rainure comportant des moyens pour coincer le câble et le maintenir dans la rainure.

Une telle caractéristique permet d'avoir un appareil de repassage/défroissage comprenant un câble d'alimentation qui peut être rapporté après la fabrication et l'assemblage de la base génératrice de vapeur. La fabrication de la base génératrice de vapeur peut ainsi être commune pour des appareils destinés à des pays comprenant différents câbles d'alimentation. De plus, la présence du connecteur sur la face inférieure de l'appareil facilite la phase de test sur la ligne de production en permettant la réalisation de cette dernière de façon automatique. Enfin, les moyens pour coincer le câble permettent d'éviter toute déconnexion intempestive du câble sur la base, par exemple lors du transport de l'appareil pour son rangement ou lorsqu'une traction involontaire est exercée sur le câble.

Selon une autre caractéristique de l'appareil selon l'invention, les moyens pour coincer le câble comportent une nervure s'étendant à l'intérieur de la rainure, d'un côté de cette dernière, la nervure venant presser le câble pour le maintenir sous un crochet de maintien disposé en bordure de la rainure, à l'opposé de la nervure.

De tels moyens présentent l'avantage d'être simples et économiques à mettre en oeuvre et d'être particulièrement efficaces, tout en présentant une bonne ergonomie d'utilisation.

Selon encore une autre caractéristique de l'invention, le connecteur disposé à l'extrémité du câble comporte une tête coudée, l'emplacement du connecteur de forme complémentaire étant adapté pour que la base repose au moins pour partie sur la tête du connecteur lorsque ce dernier n'est que partiellement enfoncé dans le connecteur.

Une telle caractéristique permet soit de créer une pression suffisante sur la tête du connecteur pour assurer une reconnexion automatique du câble lorsque le connecteur n'est pas correctement enfoncé, soit de créer une instabilité de la base informant l'utilisateur sur la mauvaise connexion du câble.

Selon une autre caractéristique de l'invention, la rainure débouche obliquement sur une face latérale de la base, le câble étant avantageusement orienté vers l'arrière de l'appareil.

Une telle caractéristique permet une meilleure ergonomie d'utilisation de l'appareil en limitant la gêne créée par le câble.

Selon une autre caractéristique de l'invention, le câble forme un angle compris entre 30 et 60° par rapport à la paroi latérale à la sortie de la rainure, et préférentiellement de l'ordre de 45°.

Une telle caractéristique permet d'offrir une inclinaison du câble par rapport à la paroi latérale permettant à la fois un rangement aisé du câble par enroulement autour de la base de l'appareil et une gêne limitée du câble lors de l'installation de l'appareil en évitant notamment que le câble ne glisse sous la base.

Selon encore une autre caractéristique de l'invention, la rainure débouche dans une gorge, ménagée sur la paroi latérale de la base, adaptée pour recevoir le câble pour son rangement, la gorge s'étendant sur toute la périphérie de la base.

Une telle caractéristique permet de faciliter le rangement du câble.

Selon une autre caractéristique de l'invention, la base renferme une cuve pour la génération de vapeur sous pression.

Selon une autre caractéristique de l'invention, le connecteur disposé à l'extrémité du câble est un connecteur femelle et le connecteur porté par la base est un connecteur mâle.

Selon une autre caractéristique de l'invention, le connecteur de forme complémentaire est porté par une pièce support qui est rapportée dans la base, la pièce support supportant également au moins un organe de l'appareil destiné à être alimenté par le câble.

Une telle caractéristique permet de rassembler sur la pièce support, à proximité du connecteur d'alimentation électrique, les différents organes devant être alimentés électriquement. Elle permet également d'effectuer un pré-assemblage des organes supportés par la pièce support dans une étape préalable au montage de la pièce support dans le boîtier pour une meilleure ergonomie de montage.

Selon une autre caractéristique de l'invention, la pièce support supporte un tableau de commande de l'appareil.

On comprendra mieux les buts, aspects et avantages de la présente invention, d'après la description donnée ci-après d'un mode particulier de réalisation de l'invention présenté à titre d'exemple non limitatif, en se référant aux dessins annexés dans lesquels :
- la figure 1 est une vue en perspective d'un appareil de repassage selon un mode particulier de réalisation de l'invention ;
- la figure 2 est une vue de dessous de l'appareil de la figure 1 ;
- la figure 3 est une vue en perspective du dessous de l'appareil avec le câble électrique déconnecté de la base ;
- les figures 4A et 4B sont des vues de détails, en perspective, du dessous de la base respectivement démunie et munie de son câble d'alimentation.
- la figure 5 est une vue en perspective d'un sous-ensemble solidaire d'une pièce support intégrée sous la façade avant de la base génératrice de vapeur.

Seuls les éléments nécessaires à la compréhension de l'invention ont été représentés. Pour faciliter la lecture des dessins, les mêmes éléments portent les mêmes références d'une figure à l'autre.

La figure 1 représente un appareil de repassage à usage domestique, du type générateur de vapeur, comportant classiquement une base 1 génératrice de vapeur reliée par un cordon 2 souple à un fer à repasser 3.

La base 1 génératrice de vapeur comprend un réservoir 10 d'eau s'étendant le long de la périphérie de la base 1 et renferme, de manière connue en soi, une cuve pour la génération de vapeur sous pression, non représentée sur les figures, comportant une résistance électrique régulée pour produire de la vapeur sous une pression supérieure à 4 bars, et préférentiellement de l'ordre de 5 à 6 bars, la cuve étant alimentée en eau du réservoir 10 par une pompe électromagnétique fournissant une pression de l'ordre de 15 bars.

La base 1 génératrice de vapeur comporte une face inférieure 11 sensiblement plane destinée à reposer sur un plan de travail lors des séances de repassage et est reliée à un réseau électrique domestique par un câble 4 comprenant une extrémité munie d'une fiche 40 destinée à être engagée dans une prise murale de forme complémentaire, non représentée sur les figures.

Conformément aux figures 2 et 3, le câble 4 est relié de manière amovible à la base 1 génératrice de vapeur et comprend à cet effet un connecteur 41 venant se connecter à un connecteur 12 de forme complémentaire porté par la base 1 et disposé au fond d'une cavité 13 ménagée sur la face inférieure 11 de la base, le connecteur 12 étant préférentiellement disposé dans une zone située sous un tableau de commande 15 de l'appareil, visible sur la figure 1, disposé à l'avant de la base 1.

Comme on peut le voir sur la figure 3, le connecteur 41 disposé à l'extrémité du câble 4 est un connecteur femelle avec une tête coudée, de type conforme à la norme IEC 320 C13, avec trois lames de contacts s'étendant perpendiculairement à la direction du câble 4 et le connecteur 12 ménagé dans le fond de la cavité 13 est un connecteur mâle, de type conforme à la norme IEC 320 C14, la cavité 13 présente avantageusement une forme complémentaire à la forme de la tête coudée du connecteur 41.

De manière préférentielle, la profondeur de la cavité 13 est adaptée pour que la tête coudée dépasse de pieds 16 portés par la face inférieure 11 de la base 1 lorsque le connecteur 41 femelle n'est pas correctement connecté avec le connecteur 12 mâle et se trouve en retrait des pieds 16 lorsqu'il est correctement connecté.

Comme on peut le voir sur les figures 4A et 4B, la face inférieure 11 de la base comporte, en bordure de la cavité 13, une rainure 14 recevant une partie du câble 4 lorsque le connecteur 41 femelle est connecté au connecteur 12 mâle, cette rainure 14 débouchant d'une part dans la cavité 13 et d'autre part sur une face latérale de la base 1, au niveau d'une gorge 17 s'étendant en bordure de la face inférieure 11, sur toute la périphérie de la base 1, cette gorge 17 permettant le rangement du câble 4 par enroulement.

De manière préférentielle, la rainure 14 débouche obliquement sur la face latérale de la base 1 de telle sorte que le câble 4 se trouve orienté vers l'arrière de l'appareil, en formant avantageusement un angle de l'ordre de 45° par rapport à la paroi latérale, à la sortie de la rainure 14. Une telle inclinaison constitue un compromis permettant à la fois de faciliter l'enroulement du câble 4 dans la gorge 17 pour son rangement et d'écarter suffisamment le câble 4 de la base pour faciliter son raccordement à une prise murale.

Plus particulièrement selon l'invention, la rainure 14 comporte des moyens pour coincer le câble 4 et le maintenir à l'intérieur de la rainure 14, ces moyens étant avantageusement constitués par un crochet 14A ménagé sur un coté de la rainure 14, et par une nervure 14B faisant saillie à l'intérieur de la rainure 14, à l'opposé du crochet 14A.

Ainsi, lorsque le câble 4 est engagé dans la rainure 14, il se déforme élastiquement pour passer sous le crochet 14A puis est immobilisé dans cette position par la pression exercée par la nervure 14B, cette dernière empêchant le câble 4 de se soustraire du crochet 14A.

Conformément à la figure 5, le connecteur 12 de la base 1 est avantageusement moulé directement avec une pièce support 5 constituée par une pièce indépendante qui est rapportée dans la base 1, la pièce support 5 supportant avantageusement le tableau de commande 15 de l'appareil et un circuit imprimé 18 qui lui est associé de manière à former un sous-ensemble compact alimenté électriquement par le câble d'alimentation.

Un tel sous-ensemble présente l'avantage de pouvoir être pré-assemblé en dehors de la base 1 de l'appareil, avant son montage dans l'appareil, ce qui permet d'améliorer l'ergonomie de montage.

De manière préférentielle, la pièce support 5 supporte également d'autres éléments constitutifs de l'appareil tels qu'un connecteur pour le raccordement électrique du cordon, un connecteur pour l'alimentation électrique de la résistance électrique de la cuve et la pompe permettant d'envoyer l'eau du réservoir dans la cuve, de manière à former alors un sous-ensemble regroupant les principaux composants de l'appareil.

L'appareil ainsi réalisé présente l'avantage d'être plus économique à fabriquer et offre une ergonomie de montage améliorée.

En effet, la base 1 génératrice de vapeur peut être fabriquée en usine sans avoir à gérer le type de câble 4 d'alimentation devant lui être associé, ce qui permet de limiter le nombre de références, l'appairage du câble 4 avec la base 1 génératrice de vapeur pouvant être effectué une fois l'appareil fabriqué et testé sur la ligne de production.

De plus, la présence du connecteur 12 sur la face inférieure de la base 1 permet de simplifier l'opération de contrôle du bon fonctionnement de l'appareil effectuée à la fin de la ligne de production, ce test pouvant s'effectuer de manière automatique en plaçant l'appareil sur un banc possédant un connecteur de forme complémentaire apte à se connecter au connecteur 12 pour alimenter électriquement la base 1. L'opérateur n'a donc plus besoin de brancher manuellement la fiche 40 dans une prise correspondante, ni à se soucier du type de fiche équipant l'appareil.

Enfin, un tel appareil présente l'avantage de posséder un câble 4 d'alimentation qui, une fois accouplé à la base 1, reste fermement connecté au connecteur 12 évitant ainsi sa déconnexion involontaire. En effet, le câble 4 est fermement maintenu dans la rainure 14 par les moyens de coincement 14A 14B de sorte qu'une traction involontaire sur le câble 4 n'engendre par la déconnexion de ce dernier. En particulier, l'emplacement du connecteur 12 sur la face inférieure 11 de la base permet d'empêcher la déconnexion du câble lorsque la base 1 génératrice de vapeur repose à plat sur un plan de travail. De plus, l'emplacement du connecteur 12 dans la cavité 13 présente l'avantage d'être adapté pour que la tête coudée du connecteur 41 dépasse des pieds 16 lorsque le câble 4 n'est pas correctement accouplé avec le connecteur 12 de sorte que la base 1 repose au moins partiellement sur la tête coudée du connecteur 12, ce qui permet soit de créer une pression suffisante sur cette dernière pour assurer une reconnexion automatique du câble 4, soit de créer une instabilité de la base 1 informant l'utilisateur sur la mauvaise connexion du câble 4.

Bien entendu, l'invention n'est nullement limitée au mode de réalisation décrit et illustré qui n'a été donné qu'à titre d'exemple. Des modifications restent possibles, notamment du point de vue de la constitution des divers éléments ou par substitution d'équivalents techniques, sans sortir pour autant du domaine de protection de l'invention.

Ainsi, dans une variante de réalisation non représentée sur les figures, les moyens pour coincer le câble dans la rainure pourront être constitués par un cache amovible venant se fixer sur la face inférieure pour fermer la rainure.

## Revendications

1. Appareil électroménager comportant une base (1) génératrice de vapeur et un dispositif de repassage et/ou défroissage (3) reliés entre eux par un cordon (2), ladite base (1) étant alimentée électriquement par un câble (4) destiné à être relié à un réseau domestique, le câble (4) comportant une extrémité munie d'un connecteur (41) permettant de raccorder électriquement le câble (4) à un connecteur (12) de forme complémentaire porté par la base (1) et accessible depuis l'extérieur de la base (1), **caractérisé en ce que** ledit connecteur (12) de forme complémentaire est disposé au fond d'une cavité (13) ménagée sur une face inférieure (11) de la base (1), la face inférieure (11) comportant une rainure (14) dans laquelle le câble (4) vient se positionner lorsque le câble (4) est connecté à la base (1), ladite rainure (14) comportant des moyens (14A, 14B) pour coincer le câble (4) et le maintenir dans la rainure (14).

2. Appareil électroménager selon la revendication 1, **caractérisé en ce que** lesdits moyens (14A, 14B) pour coincer le câble (4) comportent une nervure (14B) s'étendant à l'intérieur de la rainure (14), d'un côté de cette dernière, ladite nervure (14B) venant presser le câble (14) pour le maintenir sous un crochet (14A) de maintien disposé en bordure de la rainure (14), à l'opposé de la nervure (14B).

3. Appareil électroménager selon l'une quelconque des revendications 1 à 2, **caractérisé en ce que** le connecteur (41) disposé à l'extrémité du câble (4) comporte une tête coudée et **en ce que** l'emplacement du connecteur (12) de forme complémentaire est adapté pour que la base (1) repose au moins pour partie sur la tête du connecteur (41) lorsque ce dernier n'est que partiellement enfoncé dans le connecteur (12) de forme complémentaire.

4. Appareil électroménager selon l'une quelconque des revendications 1 à 3, **caractérisé en ce que** la rainure (14) débouche obliquement sur une face latérale de la base (1), ledit câble (4) étant avantageusement orienté vers l'arrière de l'appareil.

5. Appareil électroménager selon la revendication 4, **caractérisé en ce que** le câble (4) forme un angle compris entre 30 et 60° par rapport à la paroi latérale à la sortie de la rainure (14), et préférentiellement de l'ordre de 45°.

6. Appareil électroménager selon l'une quelconque des revendications 1 à 5, **caractérisé en ce que** la rainure (14) débouche dans une gorge (17), ménagée sur la paroi latérale de la base (1), adaptée pour recevoir le câble (4) pour son rangement, ladite gorge (17) s'étendant sur toute la périphérie de la base (1).

7. Appareil électroménager selon l'une quelconque des revendications 1 à 6, **caractérisé en ce que** ladite base (1) renferme une cuve pour la génération de vapeur sous pression.

8. Appareil électroménager selon l'une quelconque des revendications 1 à 7, **caractérisé en ce que** le connecteur (41) disposé à l'extrémité du câble (4) est un connecteur femelle et le connecteur (12) de forme complémentaire porté par la base (1) est un connecteur mâle.

9. Appareil électroménager selon l'une quelconque des revendications 1 à 8, **caractérisé en ce que** ledit connecteur (12) de forme complémentaire est porté par une pièce support (5) qui est rapportée dans la base (1), ladite pièce support (5) supportant également au moins un organe de l'appareil destiné à être alimenté par le câble (4).

10. Appareil électroménager selon la revendication 9, **caractérisé en ce que** la pièce support (5) supporte un tableau de commande (15) de l'appareil.

## Patentansprüche

1. Elektrisches Haushaltsgerät, umfassend eine Basis (1) zur Erzeugung von Dampf und eine Bügel- und / oder Glättungsvorrichtung (3), die durch eine Schnur (2) miteinander verbunden sind, wobei die Basis (1) elektrisch durch ein Kabel (4) versorgt wird, das dazu bestimmt ist, mit einem Heimnetzwerk verbunden zu werden, wobei das Kabel (4) ein Ende aufweist, das mit einem Verbinder (41) versehen ist, der es ermöglicht, elektrisch das Kabel (4) an einem Verbinder (12) mit komplementärer Form anzuschließen, der von der Basis (1) getragen wird und von außerhalb der Basis (1) zugänglich ist, **dadurch gekennzeichnet, dass** der Verbinder (12) mit komplementärer Form am Boden eines Hohlraums (13) angeordnet ist, der auf einer unteren Fläche (11) der Basis (1) ausgebildet ist, wobei die untere Fläche (11) eine Nut (14) aufweist, in der das Kabel (4) positioniert ist, wenn das Kabel (4) mit der Basis (1) verbunden ist, wobei die Nut (14) Mittel (14A, 14B) zum Einklemmen des Kabels (4) und Halten desselben in der Nut (14) aufweist.

2. Elektrisches Haushaltsgerät nach Anspruch 1, **dadurch gekennzeichnet, dass** die Mittel (14A, 14B) zum Einklemmen des Kabels (4) eine Rippe (14B) aufweisen, die sich im Inneren der Nut (14) auf einer Seite dieser letzteren erstreckt, wobei die Rippe (14B) gegen das Kabel (14) presst, um es unter einem Haltehaken (14A) zu halten, der an der Kante der Nut (14) gegenüber der Rippe (14B) angeordnet ist.

3. Elektrisches Haushaltsgerät nach einem der Ansprüche 1 bis 2, **dadurch gekennzeichnet, dass** der am Ende des Kabels (4) angeordnete Verbinder (41) einen gebogenen Kopf aufweist, und dass die Stelle des Verbinders (12) mit komplementärer Form angepasst ist, so dass die Basis (1) zumindest teilweise auf dem Kopf des Verbinders (41) aufliegt, wenn dieser letztere nur teilweise in den Verbinder (12) mit komplementärer Form hineingedrückt wird.

4. Elektrisches Haushaltsgerät nach einem der Ansprüche 1 bis 3, **dadurch gekennzeichnet, dass** die Nut (14) schräg auf einer Seitenfläche der Basis (1) mündet, wobei das Kabel (4) vorteilhafterweise zur Rückseite des Geräts gerichtet ist.

5. Elektrisches Haushaltsgerät nach Anspruch 4, **dadurch gekennzeichnet, dass** das Kabel (4) einen Winkel bildet, der zwischen 30 und 60° in Bezug auf die Seitenwand am Ausgang der Nut (14) und vorzugsweise in der Größenordnung von 45° liegt.

6. Elektrisches Haushaltsgerät nach einem der Ansprüche 1 bis 5, **dadurch gekennzeichnet, dass** die Nut (14) in einer Ausnehmung (17) mündet, die an der Seitenwand der Basis (1) ausgebildet ist und angepasst ist, um das Kabel (4) zu seiner Ablage aufzunehmen, wobei sich die Ausnehmung (17) über den gesamten Umfang der Basis (1) erstreckt.

7. Elektrisches Haushaltsgerät nach einem der Ansprüche 1 bis 6, **dadurch gekennzeichnet, dass** die Basis (1) einen Behälter zur Erzeugung von unter Druck stehendem Dampf einschließt.

8. Elektrisches Haushaltsgerät nach einem der Ansprüche 1 bis 7, **dadurch gekennzeichnet, dass** der Verbinder (41), der am Ende des Kabels (4) angeordnet ist, ein weiblicher Verbinder ist, und dass der Verbinder (12) mit komplementärer Form, der von der Basis (1) getragen wird, ein männlicher Verbinder ist.

9. Elektrisches Haushaltsgerät nach einem der Ansprüche 1 bis 8, **dadurch gekennzeichnet, dass** der Verbinder (12) mit komplementärer Form von einem Trägerteil (5) getragen wird, das an der Basis (1) angestückelt ist, wobei das Trägerteil (5) mindestens auch ein Organ des Geräts trägt, das dazu bestimmt ist, durch das Kabel (4) versorgt zu werden.

10. Elektrisches Haushaltsgerät nach Anspruch 9, **dadurch gekennzeichnet, dass** das Trägerteil (5) ein Bedienfeld (15) des Geräts trägt.

## Claims

1. Household electrical appliance comprising a steam-generating base (1) and an ironing and/or smoothing device (3) connected to each other by a cord (2), said base (1) being electrically supplied by a cable (4) intended to be connected to a home network, the cable (4) comprising an end equipped with a connector (41) enabling to electrically connect the cable (4) to a connector (12) of complementary shape supported by the base (1) and accessible from the outside of the base (1), **characterised in that** said connector (12) of complementary shape is arranged at the bottom of a cavity (13) conserved on a lower face (11) of the base (1), the lower face (11) comprising a groove (14) wherein the cable (4) is positioned when the cable (4) is connected to the base (1), said groove (14) comprising means (14A, 14B) for trapping the cable (4) and keeping it in the groove (14).

2. Household electrical appliance according to claim 1, **characterised in that** said means (14A, 14B) for trapping the cable (4) comprise a ridge (14B) extending inside the groove (14), on one side of the latter, said ridge (14B) pressing the cable (14) to keep it under a retaining bracket (14A) arranged at the edge of the groove (14), opposite the ridge (14B).

3. Household electrical appliance according to any one of claims 1 to 2, **characterised in that** the connector (41) arranged at the end of the cable (4) comprises a bent head and **in that** the placement of the connector (12) of complementary shape is adapted such that the base (1) rests at least partly on the head of the connector (41) when the latter is only partly pressed into the connector (12) of complementary shape.

4. Household electrical appliance according to any one of claims 1 to 3, **characterised in that** the groove (14) leads obliquely to a side face of the base (1), said cable (4) being advantageously oriented towards the rear of the appliance.

5. Household electrical appliance according to claim 4, **characterised in that** the cable (4) forms an angle of between 30 and 60° with respect to the side wall at the outlet of the groove (14), and preferably about 45°.

6. Household electrical appliance according to any one of claims 1 to 5, **characterised in that** the groove (14) leads to a recess (17), conserved on the side wall of the base (1), adapted to receive the cable (4) for the storage thereof, said recess (17) extending over the whole of the periphery of the base (1).

7. Household electrical appliance according to any one of claims 1 to 6, **characterised in that** said base (1) encloses a tank for generating pressurised steam.

8. Household electrical appliance according to any one of claims 1 to 7, **characterised in that** the connector (41) arranged at the end of the cable (4) is a female connector and the connector (12) of complementary shape supported by the base (1) is a male connector.

9. Household electrical appliance according to any one of claims 1 to 8, **characterised in that** said connector (12) of complementary shape is supported by a support part (5) which is carried in the base (1), said support part (5) also supporting at least one member of the appliance intended to be supplied by the cable (4).

10. Household electrical appliance according to claim 9, **characterised in that** the support part (5) supports a control panel (15) of the appliance.
